# FASCICULE DE BREVET EUROPEEN

(11) **EP 3 624 270 B1**
(45) Date de publication et mention de la délivrance du brevet: **23.06.2021**
(21) Numéro de dépôt: 19183778.0
(22) Date de dépôt: 02.07.2019
(51) Int. Cl.: H01R 4/36, H01R 4/30, H01R 13/64, H01R 9/24

(54) **BORNE DE RACCORDEMENT D'UN CONDUCTEUR ELECTRIQUE A LA PLAGE DE RACCORDEMENT D'UN APPAREIL ELECTRIQUE, ET APPAREIL DE PROTECTION ELECTRIQUE COMPORTANT UNE TELLE BORNE**
ANSCHLUSSKLEMME EINES ELEKTRISCHEN LEITERS AN DER KLEMMENLEISTE EINES ELEKTRISCHEN GERÄTS, UND ELEKTRISCHES SCHUTZGERÄT, DAS EINE SOLCHE KLEMME UMFASST
TERMINAL FOR CONNECTING AN ELECTRICAL CONDUCTOR TO THE CONNECTION PAD OF AN ELECTRICAL DEVICE, AND ELECTRICAL PROTECTION DEVICE INCLUDING SUCH A TERMINAL

(30) Priorité: 13.09.2018 FR 1858204
(43) Date de publication de la demande: 18.03.2020
(73) Titulaire: Schneider Electric Industries SAS, 92500 Rueil Malmaison (FR)
(72) Inventeur: VANZETTO, Daniel, 38050 GRENOBLE (FR)
(74) Mandataire: Colette, Marie-Françoise

(56) Documents cités:
- EP-A1- 2 725 660
- EP-A1- 3 185 368
- DE-A1- 4 309 198
- DE-C- 851 651
- FR-A1- 2 814 595
- US-A- 4 027 940

## Description

### DOMAINE TECHNIQUE

La présente invention concerne une borne de raccordement d'un conducteur électrique à une plage de raccordement d'un appareil électrique, une telle borne comportant une cage apte à être fixée à l'intérieur du boîtier de l'appareil et comportant un orifice de forme sensiblement parallélépipèdique délimité par quatre parois, cet orifice étant apte à recevoir la plage précitée, l'une des parois précités de la cage comportant un orifice apte à permettre le passage d'une vis, ladite vis comportant à l'une de ses extrémités située à l'extérieur de la cage, des moyens d'actionnement de ladite vis, et à son extrémité opposée, un patin de serrage apte à permettre le serrage du conducteur entre la plage précitée et ledit patin lors de l'actionnement de la vis dans le sens du serrage entraînant le déplacement en translation relatif entre la vis et la cage.
La présente invention a encore pour objet un appareil de protection électrique comportant une telle borne.

### ETAT DE LA TECHNIQUE ANTERIEURE

Une borne dite à vis du genre précédemment mentionné, est décrite par exemple dans le brevet EP 0 555 157.
Le raccordement électrique des câbles de puissance aux plages de raccordement des disjoncteurs est une préoccupation récurrente pour des questions de sécurité des personnes et des biens.
En effet, les installateurs travaillant sur site ne disposent pas de clefs dynamométriques permettant de réaliser un serrage au bon couple des différents points de connexion. Ces clefs dynamométriques sont onéreuses et doivent faire l'objet d'un étalonnage environ une fois par an.

En outre, ces clefs ne disposent parfois pas de la bonne fourchette de couples correspondant à une gamme particulière.
Il en résulte que les appareillages sont parfois serrés intuitivement par une main d'œuvre de moins en moins qualifiée. Il en résulte qu'il est nécessaire de réaliser des campagnes de resserrage destinées à s'assurer du respect des couples de serrage préconisés par les constructeurs.
On connaît également le document EP 2725660 décrivant une borne selon le préambule de la revendication 1.
La présente invention résout ce problème et propose une borne de raccordement permettant de réaliser de manière simple et économique, un serrage au bon couple du conducteur dans la borne, ainsi qu'un appareil de protection électrique comportant une telle borne.

### EXPOSE DE L'INVENTION

A cet effet, la présente invention a pour objet une borne de raccordement du genre précédemment mentionné, cette borne étant caractérisée en ce qu'elle comporte un étage intermédiaire créé à l'intérieur de la cage logeant un écrou à branches élastiques appartenant à la borne, ledit écrou comportant un orifice taraudé à travers lequel la vis de serrage est destinée à être montée vissée, lesdites branches élastiques coopérant avec des formes prévues sur les parois latérales de la cage de manière que l'écrou débraye en rotation au vissage dès l'atteinte du bon couple de serrage, et embraye du début à la fin du vissage.
Selon une caractéristique particulière, les deux branches élastiques sont aptes à se comprimer radialement au vissage sur des pentes appartenant à la cage, le couple résultant de la compression des branches s'opposant au couple de serrage de la vis, jusqu'à ce que ces branches échappent aux pentes dès l'atteinte du couple de serrage souhaité.

Selon une caractéristique particulière, cette borne comporte des moyens pour produire un bruit de claquement dès l'échappement précité des branches des pentes.

Selon une autre caractéristique, l'écrou précité comporte une partie annulaire comportant l'orifice de passage de la vis précité, et à partir duquel partent deux branches élastiques s'étendant circonférentiellement autour de cette partie annulaire suivant respectivement deux directions opposées.

Selon une autre caractéristique, chaque branche comporte à son extrémité libre un élément d'accrochage apte à coopérer avec deux formes en creux, respectivement première et seconde, prévues sur chaque paroi latérale de la cage, chaque élément formant crochet coopérant avec une forme en creux dite première pendant le serrage, et avec une forme en creux dite seconde, pendant le desserrage.

Selon une autre caractéristique, les formes en creux dites premières et secondes précitées sont réalisées par frappe à l'intérieur des parois latérales de la cage.

Selon une autre caractéristique, dans chaque paroi latérale, les deux formes en creux s'étendent suivant une direction sensiblement perpendiculaire à l'axe de la cage, les deux formes en creux de l'une des parois latérales étant disposées de manière opposée aux deux formes en creux de l'autre paroi latérale.

Selon une autre caractéristique, chaque forme en creux dite première comporte une portion de surface formant une pente d'accrochage située en regard de la forme en creux dite seconde de la même paroi, le passage par cette pente d'accrochage pour l'élément d'accrochage, pour rejoindre la seconde forme en creux, entraînant le débrayage précité de la vis.

Selon une autre caractéristique, chaque forme en creux dite seconde comporte, située en regard de la forme en creux dite première qui lui est associée, une portion de paroi s'étendant sensiblement perpendiculairement à l'axe de la cage, et formant une butée d'arrêt en rotation de l'écrou, lors d'une manœuvre de dévissage engendrant l'embrayage de la vis de serrage du début à la fin du dévissage.

Selon une autre caractéristique, l'étage intermédiaire précité est formé par une plaque montée sertie à l'intérieur de la cage.

Selon une autre caractéristique, cette plaque comporte deux ergots dits premiers aptes à être introduits respectivement dans deux orifices appartenant respectivement à deux bords appartenant respectivement aux deux parois latérales précitées en fin d'insertion de la plaque dans la cage, et deux ergots dits seconds aptes à être introduits par sertissage de la tôle de la plaque dans deux orifices appartenant respectivement aux deux bords des parois latérales opposés aux précédents.

La présente invention a encore pour objet un appareil de protection électrique comportant au moins une borne amont et/ou au moins une borne aval comportant les caractéristiques précédemment mentionnées prises seules ou en combinaison.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en perspective d'une bague de friction appartenant à une borne selon une réalisation particulière de l'invention,
- La figure 2 est une vue en perspective d'un écrou appartenant à cette même borne, vu de dessus,
- La figure 3 est une vue en perspective illustrant la mise en place de cette bague sur cet écrou,
- La figure 4 est une vue en perspective de ce même écrou, vu de dessous,
- La figure 5 est une vue en perspective d'une cage appartenant à une borne selon l'invention,
- La figure 6 est une vue en perspective de cette même cage avant la mise en place de l'écrou précité à l'intérieur de la cage,
- La figure 7 est une vue en perspective de la plaque intermédiaire seule,
- La figure 8 est une vue en perspective de la cage précitée de la borne après la mise en place de l'écrou à l'intérieur de la borne, et avant l'introduction de la plaque intermédiaire,
- La figure 9 est une vue de face de la borne selon l'invention à l'état serré,
- La figure 10 est une vue en coupe axiale de la borne selon l'invention en position desserrée, sans le câble et sans la plaque,
- Les figures 11 et 12 sont des vues en perspective de cette même borne, vu du côté de l'insertion et du côté opposé à cette insertion,
- La figure 13 est une vue en coupe selon A-A de la figure 10, illustrant l'écrou en position d'accostage des pentes et autorisant le vissage,
- La figure 14 est une vue de dessus de l'écrou seul, dans la position de la figure précédente, illustrant l'effort de friction entre la cage et l'écrou, lié au couple de serrage,
- La figure 15 est une vue en coupe selon A-A de la figure 10, identique à la figure 13, mais illustrant la borne après le vissage, dans une position autorisant le dévissage, et
- La figure 16 est une vue en coupe selon A-A illustrant quatre positions différentes de l'écrou.

Sur la figure 10, l'on voit une cage C appartenant à une borne de raccordement B selon l'invention, cette borne étant destinée à être montée et fixée à l'intérieur d'un appareil de protection électrique tel un disjoncteur basse tension, afin de permettre le raccordement électrique d'une plage de raccordement 1 de cet appareil à un conducteur électrique 2 tel un câble de puissance.
De manière connue en soi, cette borne B comporte une cage C de forme sensiblement parallélépipèdique constituée par une pièce métallique 3 comportant quatre parois parallèles deux à deux 4,5,6,7, respectivement une paroi supérieure 4, une paroi inférieure 5, et deux parois latérales 6,7, cet ensemble délimitant un orifice traversant 8 de forme sensiblement parallélépipèdique destiné à recevoir l'extrémité libre de la plage de raccordement 1 de l'appareil. La paroi supérieure 4 de cette cage C comporte un orifice lisse 9 destiné à permettre le passage d'une vis de serrage 10, ladite vis 10 comportant à l'une 10a de ses extrémités libres, une partie 10b destinée à permettre son actionnement au moyen d'un outil prévu à cet effet, tandis que sa partie d'extrémité opposée 10c comporte un patin dit de serrage 11 apte à venir en appui sur le conducteur à raccorder, lors de l'actionnement de la vis 10 entraînant son déplacement en translation par rapport à la cage C en direction du câble 2. On notera qu'avantageusement, ce patin de serrage 11 est fixé à l'extrémité libre 10c de la vis de serrage 10 par sertissage.
Tel qu'illustré sur les figures 5 et 6, la borne B selon la réalisation particulière de l'invention illustrée, comporte sur chacune de ses parois latérales 6,7, et de chaque côté de la cage C, des encoches ou orifices 12,13,14,15 destinées à coopérer avec une plaque 16 dite intermédiaire, telle qu'illustrée sur la figure 7, lors de l'introduction de cette plaque 16 à l'intérieur de la cage C.
Ainsi, cette plaque intermédiaire 16, réalisée de préférence en métal, comporte deux ergots 17,18 dits premiers aptes à être introduits en premier respectivement dans deux encoches 12,13 de la cage à la fin de l'introduction de la plaque 16 dans la cage C, ainsi que deux ergots dits seconds 19,20 aptes à être introduits ensuite respectivement dans les deux autres encoches ou orifices 14,15 de la cage C par sertissage de la tôle formant les ergots dits seconds, ce sertissage permettant de solidariser la plaque intermédiaire 16 à la cage C. Cette plaque intermédiaire 16 comporte également un orifice lisse 21 destiné à être amené en regard de l'orifice lisse 9 de la paroi supérieure 4 de la cage C lors de la fixation de la plaque 16 à l'intérieur de la cage C.
Selon l'invention, et tel qu'illustré sur les figures 3 à 6, cette borne B comporte également une pièce dite écrou 22, réalisée en un matériau élastique, et comportant une partie centrale annulaire 23 comportant un orifice taraudé 24, cet écrou 22 étant destiné à être introduit dans la cage C entre la paroi supérieure 4 de la cage C et la plaque intermédiaire 16 de telle manière que les trois orifices 9,24,21 respectivement de la paroi supérieure 4, de l'écrou 22 et de la plaque intermédiaire 16 soient alignés.
Selon cette réalisation particulière de l'invention, cet écrou 22 comporte ainsi une partie annulaire 23 comportant l'orifice taraudé précité 24, et deux branches semi-circulaires 25,26 s'étendant chacune autour de la partie annulaire précitée 23 sur environ la moitié de sa circonférence extérieure, ces deux branches 25,26 s'étendant à partir de la surface extérieure de cette partie annulaire 23 en étant reliées à cette surface en deux points 23a,23b (fig.2) radialement opposés.
Cet écrou 22 est monté centré par rapport à la cage C d'une part, par l'introduction de sa partie annulaire 23 dans l'orifice 9 de la paroi supérieure 4 de la cage C, et d'autre part, par la compression exercée par les parois latérales 6,7 de la cage C sur les branches 25,26. La vis de serrage 10 traverse les trois orifices 9,24,21 prévus respectivement dans la paroi supérieure 4 de la cage C, dans l'écrou 22, et dans la plaque intermédiaire 16, en étant vissée dans l'orifice taraudé 24 de l'écrou 22.
Tel qu'illustré sur les figures 1,3 et 10, selon la réalisation illustrée, la borne comporte une bague dite de friction 33 apte à être montée autour de la partie annulaire 23 de l'écrou 22 de manière à être solidarisée en rotation à cet écrou par l'intermédiaire d'évidements aptes à coopérer avec des portions de l'écrou. Cette bague est interposée entre cette partie annulaire et la cage et est destinée à gérer les frottements entre les différentes pièces. Selon cette réalisation particulière illustrée sur les dessins, les deux branches 25,26 sont venues de matière avec la partie annulaire 23. Ces deux branches 25,26 comportent chacune à leur extrémité libre, un élément formant crochet 27,28 s'étendant vers l'extérieur de la partie annulaire 23, ces éléments étant destinés à coopérer avec des formes en creux 29 à 32 ou des dégagements de matière prévus à cet effet, formés sur la face intérieure des parois latérales 6,7 de la manière qui va être expliquée dans ce qui suit. Ces dégagements de matière sont constitués avantageusement par des frappes réalisées sur la face interne des parois latérales 6,7 de la cage C.
Ainsi, tel qu'illustré sur les figures 13 et 15, chaque paroi latérale 6,7 comporte deux dégagements de matières 29,30 et 31,32 formant chacun une encoche destinée à coopérer avec les éléments formant crochet 27,28 des branches 25,26.
L'une de ces encoches 29,31 dite première, présente en coupe transversale une pente d'accrochage, ladite encoche comportant trois portions de parois successives 29a,29b,29c,31a,31b,31c formant un certain angle l'une par rapport à l'autre.
L'autre de ces encoches 30,32, dite seconde, présente en coupe transversale une forme de L, comportant une portion de paroi 30a,32a sensiblement perpendiculaire à la paroi latérale 6,7 de la cage C, et une portion de paroi allongée et courbe 30c,32c s'étendant en direction de la partie intérieure de la cage C.
Les encoches 29 à 32 des deux parois 6,7 sont disposées de telle manière que les encoches dites première 29 et seconde 30 de l'une 6 des parois soient disposées respectivement en regard des encoches 31,32 respectivement dites première et seconde de l'autre 7 des parois 6,7.
L'une 29c,31c des portions de paroi 29a,29b,29c et 31a,31b,31c des encoches dites premières 29,31, située en regard de l'encoche dite seconde 30,32, constitue une pente d'accrochage pour l'élément formant crochet 27,28 des branches 25,26.
Le fonctionnement de la borne selon l'invention va être décrit dans ce qui suit en référence aux figures 9 à 16.
La figure 9 illustre la borne B en position serrée du câble de puissance 2. Dans cette position, les deux éléments formant crochet 27,28 se trouvent respectivement dans les deux encoches dites secondes 30,32, en appui contre la face 30a,32a de cette encoche formant butée qui est perpendiculaire à la paroi latérale 6,7.
Sur les figures 10, 11 et 12, la borne B est en position desserrée, aucun câble n'ayant encore été introduit à l'intérieur, position représentée sur les figures 13 et 14.
Lorsque l'utilisateur souhaite réaliser le serrage d'un câble de puissance 2 dans la borne B, il actionne la vis 10 en rotation dans le sens horaire. Cet actionnement de la vis 10 entraîne le déplacement en translation de ladite vis 10 par rapport à la cage C. Ce vissage de la vis dans l'écrou 22 entraîne la rotation de l'écrou dans le sens horaire à l'encontre du couple de friction exercé par les éléments formant crochets 27,28 des branches 25,26 sur la face interne des parois latérales 6,7 de la cage et des efforts de compression exercés par ces parois 6,7 sur ces éléments formant crochet 27,28. Pendant cette rotation des branches lors du vissage, ces éléments formant crochet 27,28 arrivent en butée sur les portions 29c,31c des premières encoches 29,31 situées du côté des secondes encoches 30,32, dites pentes d'accrochage, puis passent de l'autre côté de ces portions après fléchissement des branches 25,26 en émettant un claquement métallique indiquant l'atteinte du bon couple de serrage, position représentée sur la figure 15. Lorsque le vissage est poursuivi, une série de claquements métalliques se fait entendre. Dans cette position, il n'est plus possible de poursuivre le vissage car l'écrou 22 n'est plus maintenu suffisamment fermement pour constituer un support de vissage.
Dans cette position, l'actionnement de la vis 10 dans le sens du desserrage n'entraîne pas la rotation de l'écrou 22 car les éléments formant crochet 27,28 des branches 25,26 sont bloquées en rotation par les portions de parois 30a,32a formant butée des encoches dites secondes 30,32, qui s'étendent perpendiculairement aux parois latérales 6,7 de la cage.
La figure 16 représente toutes les positions angulaires possibles de l'écrou 22 durant ses phases d'accrochage ou de dégagement libre. En a), la vis est en position de rotation libre à mi-parcours des branches 25,26, rien ne devant dépasser de la borne. En b), la vis est en position d'accostage au serrage des branches 25,26 dans le sens horaire. En c), la vis est en position d'accostage au dévissage des branches 25,26 dans le sens anti-horaire.
En d), la vis est en position de dégagement après claquement au serrage des branches 25,26 dans le sens horaire ou dans une position d'approche au dévissage dans le sens anti-horaire.
On a donc réalisé grâce à l'invention, une borne de serrage dans laquelle on a créé un étage intermédiaire par l'insertion dans la borne d'une tôle ou plaque et d'un écrou, cet écrou débrayant en rotation au vissage dès l'atteinte du bon couple de serrage, et embrayant au dévissage, des claquements métalliques se faisant entendre à l'atteinte du bon couple de serrage.
On notera que la cage ne comporte plus d'orifice taraudé, mais comporte un simple orifice lisse.
Le couple de friction exercé entre les parois latérales de la cage et les extrémités formant crochet des branches auquel s'ajoute le couple résultant correspondant à la compression des branches par les parois lors de la coopération entre les branches élastiques et les pentes des formes particulières formées par les dégagements crées dans les parois latérales de la cage, s'opposent au couple de vissage.

L'utilisateur peut serrer la borne sans clef dynamométrique, avec n'importe quel outil.
Le couple étant maitrisé, la borne n'a plus besoin de surdimensionnement mécanique normatif. Il est possible de dimensionner les pièces de la borne au plus juste.
Le volume de la borne est inchangé. La vis est débrayable au dévissage par exemple à la visseuse électrique.
Le patin autorise le serrage de deux câbles de sections différentes.
Cette borne permet le serrage au bon couple par l'intermédiaire de n'importe quel outil à 6 pans de 4mm présent dans la caisse à outils de l'utilisateur. Elle débraye et émet une série de claquements mécaniques à l'atteinte du bon couple.
L'invention s'applique avantageusement au domaine des disjoncteurs de puissance basse tension, en particulier les disjoncteurs à boîtiers moulés. La fonction de limitation du couple de serrage est intégrée à la borne. Elle ne se présente plus sous la forme d'un outil ou d'un accessoire.

Bien entendu, l'invention n'est pas limitée au mode de réalisation décrit et illustré qui n'a été donné qu'à titre d'exemple.
Au contraire, l'invention comprend tous les équivalents techniques des moyens décrits ainsi que leurs combinaisons si celles-ci sont réalisées suivant son esprit.

## Revendications

1. Borne de raccordement d'un conducteur électrique (2) à une plage de raccordement (1) appartenant à un appareil électrique, une telle borne comportant une cage C apte à être fixée à l'intérieur du boîtier de l'appareil et comportant un orifice (8) de forme sensiblement parallélépipèdique délimité par quatre parois, cet orifice (8) étant apte à recevoir la plage précitée (1), l'une des parois précités de la cage C, dite paroi supérieure (4), comportant un orifice (9) apte à permettre le passage d'une vis (10), ladite vis comportant à l'une de ses extrémités située à l'extérieur de la cage C, des moyens d'actionnement de ladite vis (10), et à son extrémité opposée, un patin de serrage (11) apte à permettre le serrage du conducteur (2) entre la plage précitée (1) et ledit patin (11) lors de l'actionnement de la vis (10) dans le sens du serrage entraînant le déplacement en translation relatif entre la vis et la cage , **caractérisée en ce qu'**elle comporte un étage intermédiaire créé à l'intérieur de la cage C logeant un écrou (22) à branches élastiques (25,26) appartenant à la borne, ledit écrou comportant un orifice taraudé (24) à travers lequel la vis de serrage (10) est destinée à être montée vissée, lesdites branches élastiques (25,26) coopérant avec des formes (29 à 32) prévues sur les parois latérales (6,7) de la cage C de manière que l'écrou (22) débraye en rotation au vissage dès l'atteinte du bon couple de serrage, et embraye du début à la fin du dévissage.

2. Borne de raccordement selon la revendication 1, **caractérisée en ce que** les deux branches élastiques précitées (25,26) sont aptes à se comprimer radialement au vissage sur des pentes (29c,31c) appartenant à la cage C, le couple résultant de la compression des branches (25,26) s'opposant au couple de serrage de la vis (10), jusqu'à ce que ces branches (25,26) branches (25,26) échappent aux pentes (29c,31c) dès l'atteinte du couple de serrage souhaité.

3. Borne de raccordement selon la revendication 1 ou 2, **caractérisée en ce qu'**elle comporte des moyens pour produire un bruit de claquement dès l'échappement précité des branches (25,26) des pentes (29c,31c).

4. Borne de raccordement selon l'une quelconque des revendications précédentes, **caractérisée en ce que** l'écrou précité (22) comporte une partie annulaire (23) comportant l'orifice (24) de passage de la vis précité (10), et à partir duquel partent deux branches élastiques (25,26) s'étendant circonférentiellement autour de cette partie annulaire (23) suivant respectivement deux directions opposées.

5. Borne de raccordement selon la revendication 4, **caractérisée en ce que** chaque branche (25,26) comporte à son extrémité libre un élément d'accrochage (27,28) apte à coopérer avec deux formes en creux (29 à 32), respectivement première et seconde, prévues sur chaque paroi latérale (6,7) de la cage C, chaque élément formant crochet (27,28) coopérant avec une forme en creux dite première (29,31) pendant le serrage, et avec une forme en creux dite seconde (30,32), pendant le desserrage.

6. Borne de raccordement selon la revendication 5, **caractérisée en ce que** les formes en creux dites premières (29,31) et secondes (30,32) précitées sont réalisées par frappe à l'intérieur des parois latérales (6,7) de la cage C.

7. Borne de raccordement selon la revendication 5 ou 6, **caractérisée en ce que** dans chaque paroi latérale (6,7), les deux formes en creux (29,30 et 31,32) s'étendent suivant une direction sensiblement perpendiculaire à l'axe X de la cage C, les deux formes en creux (29,30) de l'une (6) des parois latérales (6,7) étant disposées de manière opposée aux deux formes en creux (31,32) de l'autre paroi latérale (7).

8. Borne de raccordement selon l'une quelconque des revendications 5 à 7, **caractérisée en ce que** chaque forme en creux dite première (29,31) comporte une portion de surface (29c,31c) formant une pente d'accrochage, située en regard de la forme en creux dite seconde (30,32) de la même paroi, le passage par cette pente d'accrochage (29c,31c) pour l'élément d'accrochage (27,28), pour rejoindre la seconde forme en creux (30,32), entraînant le débrayage précité de la vis (10).

9. Borne de raccordement selon l'une quelconque des revendications 5 à 8, **caractérisée en ce que** chaque forme en creux dite seconde (30,32) comporte, située en regard de la forme en creux dite première (29,31) qui lui est associée, une portion de paroi (30a,32a) s'étendant sensiblement perpendiculairement à l'axe X de la cage C, et formant une butée d'arrêt en rotation pour l'écrou (22), lors d'une manœuvre de dévissage engendrant l'embrayage de la vis de serrage (10) du début à la fin du dévissage.

10. Borne de raccordement selon l'une quelconque des revendications 1 à 9, **caractérisée en ce que** l'étage intermédiaire précité est formé par l'intermédiaire d'une plaque (16) montée sertie à l'intérieur de la cage C.

11. Borne de raccordement selon la revendication 10, **caractérisée en ce que** cette plaque (16) comporte deux ergots dits premiers (17,18) aptes à être introduits respectivement dans deux orifices (12,13) appartenant respectivement à deux bords appartenant respectivement aux deux parois latérales précitées (6,7), en fin d'insertion de la plaque (16) dans la cage C, et deux ergots dits seconds (19,20) aptes à être introduits par sertissage de la tôle de la plaque (16) dans deux orifices (14,15) appartenant respectivement aux deux bords des parois latérales (6,7), ces bords étant opposés aux précédents.

12. Appareil de protection électrique comportant au moins une borne amont et/ou au moins une borne aval selon l'une quelconque des revendications précédentes.

## Patentansprüche

1. Klemme zum Anschluss eines elektrischen Leiters (2) an eine zu einem elektrischen Gerät gehörende Anschlusslasche (1), wobei eine solche Klemme einen Käfig C umfasst, der im Inneren des Gehäuses des Gerätes befestigbar ist und eine im Wesentlichen quaderförmige Öffnung (8) umfasst, die von vier Wänden begrenzt wird, wobei diese Öffnung (8) geeignet ist, die genannte Lasche (1) aufzunehmen, wobei eine der genannten Wände des Käfigs C, obere Wand (4) genannt, eine Öffnung (9) umfasst, die geeignet ist, den Durchgang einer Schraube (10) zu ermöglichen, wobei die Schraube an dem einen ihrer Enden, das sich außerhalb des Käfigs C befindet, Mittel zur Betätigung der Schraube (10) umfasst, und an ihrem entgegengesetzten Ende einen Klemmschuh (11), der geeignet ist, das Festklemmen des Leiters (2) zwischen der genannten Lasche (1) und dem Klemmschuh (11) bei der Betätigung der Schraube (10) in der Richtung des Festklemmens, die eine relative translatorische Bewegung zwischen der Schraube und dem Käfig zur Folge hat, zu ermöglichen,
**dadurch gekennzeichnet, dass** sie eine im Inneren des Käfigs C erzeugte Zwischenstufe umfasst, die eine zu der Klemme gehörende Mutter (22) mit elastischen Armen (25, 26) aufnimmt, wobei die Mutter eine Gewindebohrung (24) umfasst, wobei die Klemmschraube (10) dazu bestimmt ist, durch diese hindurchgeschraubt zu werden, wobei die elastischen Arme (25, 26) mit Formen (29 bis 32), die an den Seitenwänden (6, 7) des Käfigs C vorgesehen sind, so zusammenwirken, dass die Mutter (22) bei der Drehung beim Festschrauben ab dem Erreichen des guten Anzugsmoments ausgerastet ist und vom Beginn bis zum Ende des Losschraubens eingerastet ist.

2. Anschlussklemme nach Anspruch 1, **dadurch gekennzeichnet, dass** die zwei genannten elastischen Arme (25, 26) geeignet sind, beim Festschrauben an zu dem Käfig C gehörenden Schrägen (29c, 31c) radial zusammengedrückt zu werden, wobei das aus dem Zusammendrücken der Arme (25, 26) resultierende Drehmoment dem Anzugsmoment der Schraube (10) entgegenwirkt, bis diese Arme (25, 26) nach dem Erreichen des gewünschten Anzugsmoments von den Schrägen (29c, 31c) abgleiten.

3. Anschlussklemme nach Anspruch 1 oder 2, **dadurch gekennzeichnet, dass** sie Mittel zum Erzeugen eines knackenden Geräusches von dem Abgleiten der Arme (25, 26) von den Schrägen (29c, 31c) an umfasst.

4. Anschlussklemme nach einem der vorhergehenden Ansprüche, **dadurch gekennzeichnet, dass** die genannte Mutter (22) einen ringförmigen Teil (23) umfasst, der die Öffnung (24) zum Durchgang der genannten Schraube (10) umfasst und von dem zwei elastische Arme (25, 26) ausgehen, die sich in Umfangsrichtung um diesen ringförmigen Teil (23) herum in zwei jeweiligen entgegengesetzten Richtungen erstrecken.

5. Anschlussklemme nach Anspruch 4, **dadurch gekennzeichnet, dass** jeder Arm (25, 26) an seinem freien Ende ein Einhakelement (27, 28) umfasst, das geeignet ist, mit zwei vertieften Formen (29 bis 32), einer ersten bzw. einer zweiten , zusammenzuwirken, die an jeder Seitenwand (6, 7) des Käfigs C vorgesehen sind, wobei jedes einen Haken bildende Element (27, 28) während des Festklemmens mit einer sogenannten ersten vertieften Form (29, 31) und während des Lösens mit einer sogenannten zweiten vertieften Form (30, 32) zusammenwirkt.

6. Anschlussklemme nach Anspruch 5, **dadurch gekennzeichnet, dass** die genannten, sogenannten ersten (29, 31) und zweiten (30, 32) vertieften Formen durch Prägen im Inneren der Seitenwände (6, 7) des Käfigs C hergestellt sind.

7. Anschlussklemme nach Anspruch 5 oder 6, **dadurch gekennzeichnet, dass** in jeder Seitenwand (6, 7) die zwei vertieften Formen (29, 30 und 31, 32) sich in einer Richtung erstrecken, die im Wesentlichen senkrecht zur Achse X des Käfigs C ist, wobei die zwei vertieften Formen (29, 30) einer (6) der Seitenwände (6, 7) gegenüber den zwei vertieften Formen (31, 32) der anderen Seitenwand (7) angeordnet sind.

8. Anschlussklemme nach einem der Ansprüche 5 bis 7, **dadurch gekennzeichnet, dass** jede sogenannte erste vertiefte Form (29, 31) einen eine Einhakschräge bildenden Oberflächenabschnitt (29c, 31c) umfasst, der sich gegenüber der sogenannten zweiten vertieften Form (30, 32) derselben Wand befindet, wobei die Bewegung des Einhakelements (27, 28) über diese Einhakschräge (29c, 31c), um die zweite vertiefte Form (30, 32) zu erreichen, das genannte Ausrasten der Schraube (10) zur Folge hat.

9. Anschlussklemme nach einem der Ansprüche 5 bis 8, **dadurch gekennzeichnet, dass** jede sogenannte zweite vertiefte Form (30, 32) einen gegenüber der sogenannten ersten vertieften Form (29, 31), die ihr zugeordnet ist, befindlichen Wandabschnitt (30a, 32a) umfasst, der sich im Wesentlichen senkrecht zur Achse X des Käfigs C erstreckt und einen Drehbegrenzungsanschlag für die Mutter (22) bildet, der bei einem Vorgang des Losschraubens das Einrasten der Klemmschraube (10) vom Beginn bis zum Ende des Losschraubens bewirkt.

10. Anschlussklemme nach einem der Ansprüche 1 bis 9, **dadurch gekennzeichnet, dass** die genannte Zwischenstufe durch eine Platte (16) gebildet wird, die gebördelt im Inneren des Käfigs C angebracht ist.

11. Anschlussklemme nach Anspruch 10, **dadurch gekennzeichnet, dass** diese Platte (16) zwei sogenannte erste Ansätze (17, 18) umfasst, die am Ende des Einsetzens der Platte (16) in den Käfig C in zwei jeweilige Öffnungen (12, 13) einführbar sind, die zu zwei jeweiligen Rändern gehören, die zu den zwei genannten jeweiligen Seitenwänden (6, 7) gehören, und zwei sogenannte zweite Ansätze (19, 20), die durch Bördelung des Bleches der Platte (16) in zwei Öffnungen (14, 15) einführbar sind, die zu den zwei jeweiligen Rändern der Seitenwände (6, 7) gehören, wobei diese Ränder den vorhergehenden gegenüberliegen.

12. Elektrisches Schutzgerät, welches wenigstens eine vorgeschaltete Klemme und/oder wenigstens eine nachgeschaltete Klemme nach einem der vorhergehenden Ansprüche umfasst.

## Claims

1. Terminal for connecting an electrical conductor (2) to a connection pad (1) belonging to an electrical device, such a terminal having a cage C that is able to be fixed inside the housing of the device and having an orifice (8) of substantially parallelepipedal shape delimited by four walls, this orifice (8) being able to receive the abovementioned pad (1), one of the abovementioned walls of the cage C, called the upper wall (4), having an orifice (9) that is able to allow the passage of a screw (10), said screw having, at one of its ends situated outside the cage C, means for actuating said screw (10), and, at its opposite end, a clamping shoe (11) that is able to allow the conductor (2) to be clamped between the abovementioned pad (1) and said shoe (11) upon actuation of the screw (10) in the tightening direction driving the relative movement in translation between the screw and the cage,
**characterized in that** it has an intermediate stage created inside the cage C housing a nut (22) with elastic branches (25, 26) belonging to the terminal, said nut having a tapped orifice (24) through which the clamping screw (10) is intended to be mounted in a screwed manner, said elastic branches (25, 26) cooperating with forms (29 to 32) provided on the side walls (6, 7) of the cage C such that the nut (22) rotationally disengages from the screwing as soon as the correct clamping torque is reached, and engages from the start to the end of the unscrewing.

2. Connecting terminal according to Claim 1, **characterized in that** the abovementioned two elastic branches (25, 26) are able to be compressed radially upon screwing onto slopes (29c, 31c) belonging to the cage C, the torque resulting from the compression of the branches (25, 26) opposing the torque tightening the screw (10) until these branches (25, 26) escape from the slopes (29c, 31c) as soon as the required clamping torque has been reached.

3. Connecting terminal according to Claim 1 or 2, **characterized in that** it has means for producing a clicking sound at the moment of the abovementioned escape of the branches (25, 26) from the slopes (29c, 31c).

4. Connecting terminal according to any one of the preceding claims, **characterized in that** the abovementioned nut (22) has an annular part (23) having the orifice (24) through which the abovementioned screw (10) passes and from which two elastic branches (25, 26) that extend circumferentially around this annular part (23) in respective opposite directions start.

5. Connecting terminal according to Claim 4, **characterized in that** each branch (25, 26) has, at its free end, an attachment element (27, 28) that is able to cooperate with first and second recessed forms (29 to 32), respectively, provided on each side wall (6, 7) of the cage C, each element (27, 28) forming a hook cooperating with a recessed form referred to as the first recessed form (29, 31) during clamping and with a recessed form referred to as the second recessed form (30, 32) during unscrewing.

6. Connecting terminal according to Claim 5, **characterized in that** the abovementioned recessed forms referred to as the first recessed forms (29, 31) and second recessed forms (30, 32) are produced by punching the inside of the side walls (6, 7) of the cage C.

7. Connecting terminal according to Claim 5 or 6, **characterized in that**, in each side wall (6, 7), the two recessed forms (29, 30 and 31, 32) extend in a direction substantially perpendicular to the axis X of the cage C, the two recessed forms (29, 30) of one (6) of the side walls (6, 7) being disposed in an opposite manner to the two recessed forms (31, 32) of the other side wall (7).

8. Connecting terminal according to any one of Claims 5 to 7, **characterized in that** each recessed form referred to as the first recessed form (29, 31) has a surface portion (29c, 31c) that forms an attachment slope situated facing the recessed form referred to as the second recessed form (30, 32) of the same wall, the passage via this attachment slope (29c, 31c) for the attachment element (27, 28) to meet the second recessed form (30, 32) causing the abovementioned disengagement of the screw (10).

9. Connecting terminal according to any one of Claims 5 to 8, **characterized in that** each recessed form referred to as the second recessed form (30, 32) has, situated facing the recessed form referred to as the first recessed form (29, 31) that is associated with it, a wall portion (30a, 32a) that extends substantially perpendicularly to the axis X of the cage C and forms an abutment stopping rotation of the nut (22) during an unscrewing manoeuvre bringing about the engagement of the clamping screw (10) from the start to the end of unscrewing.

10. Connecting terminal according to any one of Claims 1 to 9, **characterized in that** the abovementioned intermediate stage is formed by way of a plate (16) mounted on and crimped to the inside of the cage C.

11. Connecting terminal according to Claim 10, **characterized in that** this plate (16) has two lugs referred to as first lugs (17, 18) that are able to be introduced respectively into two orifices (12, 13) belonging respectively to two edges that belong respectively to the abovementioned two side walls (6,7) at the end of insertion of the plate (16) into the cage C, and two lugs referred to as second lugs (19, 20) that are able to be introduced by crimping the sheet metal of the plate (16) into two orifices (14, 15) belonging respectively to the two edges of the side walls (6, 7), these edges being opposite the previous edges.

12. Electrical protection device having at least one upstream terminal and/or at least one downstream terminal according to any one of the preceding claims.
